# EUROPÄISCHE PATENTANMELDUNG

(11) **EP 0 984 055 A1**
(43) Veröffentlichungstag der Anmeldung: **08.03.2000**
(21) Anmeldenummer: 99116546.5
(22) Anmeldetag: 24.08.1999
(51) Int. Cl.: C11D 1/52, C11D 1/835, C11D 1/65

(54) **Feste Tensidmischungen enthaltend Fettsäurepolyhydroxyamide**

(30) Priorität: 04.09.1998 DE 19840342
(71) Anmelder: Clariant GmbH, 65929 Frankfurt am Main (DE)
(72) Erfinder: Weinelt, Frank, Dr., 84508 Burgkirchen (DE); Keck, Helmut, 84508 Burgkirchen (DE)

(57) **Zusammenfassung**

Feste Tensidmischungen, bestehend im wesentlichen aus einem oder mehreren Fettsäurepolyhydroxyamiden der Formel 1

RCONR¹Z (1)

worin R C₇-C₃₁-Alkyl oder C₇-C₃₁-Alkenyl, Z eine Polyhydroxykohlenwasserstoffgruppe mit mindestens zwei Hydroxylgruppen, die auch alkoxyliert sein können, und R¹ C₁-C₈-Alkyl, eine Gruppe der Formeln -(CH₂)ₓNR²R³ oder R⁴O(CH₂)ₙ-, R² und R³ C₁-C₄-Alkyl oder C₂-C₄-Hydroxyalkyl, R⁴ C₁-C₄-Alkyl und x eine Zahl von 1 bis 10 und n eine Zahl von 2 bis 4 bedeuten, einem oder mehreren anderen nichtionischen Tensiden und/oder einem oder mehreren anionischen Tensiden.

## Beschreibung

Die Verwendung von Fettsäure-N-alkyl-polyhydroxyalkylamid, insbesondere von Fettsäure-N-methylglucamid in Wasch- und Reinigungsmitteln ist aus DE-A-4 430 085, DE-A-4 326 950, DE-A-4 432 366, DE-A-4 424 823, WO 92/06153, WO 92/06156, WO 92/06157, WO 92/06158, WO 92/06159 und WO 920/6160 bekannt.

Wesentliche Vorteile der Fettsäure-N-alkyl-polyhydroxyalkylamide sind ihre hohe Reinigungskraft, ihre gute biologische Abbaubarkeit und ihre Herstellung aus nachwachsenden Rohstoffen.

Nachteilig für die Anwendung und Formulierbarkeit ist eine begrenzte Löslichkeit in Wasser dieser Tensidklasse, insbesondere ab einer Kettenlänge von C16. Bei höheren Konzentrationen in Wasser tendieren Fettsäure-N-alkylpolyhydroxyalkylamide zur Gelbildung oder bilden Niederschläge. Höhere Temperaturen zur Absenkung der Gelbildung und Viskosität führen zu verstärkter Hydrolyse der Waschaktivsubstanz.

In WO 92/06160 werden pastenförmige Zubereitungen, enthaltend Fettsäure-N-alkyl-polyhydroxyalkylamid und ethoxylierte nichtionische Tenside, insbesondere ethoxylierte Alkylphenole, ethoxylierte primäre und sekundäre aliphatische Alkohole oder ethoxylierte Alkylpolysaccharide beschrieben.

Die Aufgabe der vorliegenden Erfindung besteht darin, Tensidmischungen auf der Basis von Fettsäure-N-alkyl-polyhydroxyalkylamiden zu entwickeln, die fest sind und sich rasch und bei niedrigen Temperaturen in Wasser lösen.

Überraschend wurde gefunden, daß die Löslichkeit von Fettsäure-N-alkylpolyhydroxyalkylamid in Wasser durch Zugabe von nichtionischen Tensiden, insbesondere durch Fettsäureamidooxethylate, aber auch durch Fettalkoholethoxylate, oder durch Kombination einer Mischung aus nichtionischen Tensiden mit anionischen Tensiden bewirkt wird oder wesentlich verbessert werden kann. Die Kombination von nichtionischem Tensid, insbesondere einem Fettsäureamidooxethylat, und einem anionischen Tensid, insbesondere lineares Alkylbenzolsulphonat und/oder Fettalkoholsulfat wirkt synergistisch auf die Löslichkeit von Fettsäurepolyhydroxyamid in Wasser.

Gegenstand der Erfindung sind feste Tensidmischungen, bestehend im wesentlichen aus einem oder mehreren Fettsäurepolyhydroxyamiden der Formel 1

RCONR¹Z (1)

worin R C₇-C₃₁-Alkyl oder C₇-C₃₁-Alkenyl, Z eine Polyhydroxykohlenwasserstoffgruppe mit mindestens zwei Hydroxylgruppen, die auch alkoxyliert sein können, und R¹ C₁-C₈-Alkyl, eine Gruppe der Formeln -(CH₂)ₓNR²R³ oder R⁴O(CH₂)ₙ-, R² und R³ C₁-C₄-Alkyl oder C₂-C₄-Hydroxyalkyl, R⁴ C₁-C₄-Alkyl, n eine Zahl von 2 bis 4 und x eine Zahl von 1 bis 10 bedeuten, und einem oder mehreren anderen nichtionischen Tensiden und/oder einem oder mehreren anionischen Tensiden.

Als Verbindungen der Formel 1 sind solche bevorzugt, worin R C₇-C₂₁-Alkyl oder C₈-C₂₁-Alkenyl bedeutet. So kann der Rest RCO- beispielsweise der Alkylrest der Cocosfettsäure, Stearinsäure, Ölsäure, Laurinsäure, Myristinsäure, Caprinsäure, Palmitinsäure, oder Talgfettsäure sein. R¹ ist vorzugsweise C₁-C₄-Alkyl und Z ist vorzugsweise eine Gruppe der Formel -CH₂(CHOH)₄CH₂OH, beispielsweise 1-Deoxyglucityl, 2-Deoxyfructityl, 1-Deoxymaltityl, 1-Deoxylactityl, 1-Deoxygalactityl, 1-Deoxymannityl, 1-Deoxymaltotriotityl. Besonders bevorzugt sind C₈-C₂₂-, insbesondere C₁₂-C₁₈-Acyl-N-methylglucamide.

Die Verbindungen der Formel 1 werden in an sich bekannter Weise hergestellt durch reduktive Animierung eines reduktiven Zuckers mit einem Alkylamin und anschließende Veresterung mit einer Fettsäure oder Fettsäureester. Näheres zur Herstellung dieser Verbindungen findet sich in WO 92/06160 sowie in der dort angegebenen Literatur.

Neben den Fettsäurepolyhydroxyamiden der Formel 1 enthalten die erfindungsgemäßen Tensidmischungen noch andere nichtionische und/oder anionische Tenside.

Bevorzugte andere nichtionische Tenside sind Fettsäureamide, insbesondere solche der Formel

R-CON(R¹)₂

worin R eine Alkylgruppe oder Alkenylgruppe mit 7 bis 21, bevorzugt mit 9 bis 17 Kohlenstoffatomen ist und jeder Rest R¹ Wasserstoff, C₁-C₄-Alkyl, C₁-C₄-Hydroxyalkyl und -(C₂H₄O)ₓH ist, wobei x von 1 bis 15 variiert. Bevorzugt sind Fettsäureamide der zuvor genannten Formel, wobei R C₈-C₁₈-Alkyl oder C₈-C₁₈-Alkenyl, ein Rest R¹ Wasserstoff und der andere Rest R¹ eine Gruppe der Formel -(C₂H₄O)ₓH bedeutet, wobei x 2 bis 10 ist.

Weitere bevorzugte nichtionische Tenside sind Fettalkoholoxethylate mit ca. 1 bis ca. 25 mol Ethylenoxid. Die Alkylkette der aliphatischen Alkohole kann linear oder verzweigt, primär oder sekundär sein, und enthält im allgemeinen von 8 bis 22 Kohlenstoffatome. Besonders bevorzugt sind die Kondensationsprodukte von Alkoholen, die eine Alkylkette von 10 bis 20 Kohlenstoffen enthalten, mit 2 bis 18 mol Ethylenoxid pro mol Alkohol. Die Alkylkette kann gesättigt oder auch ungesättigt sein. Ebenso können die Alkoholethoxylate eine enge Homologenverteilung des Ethylenoxides ("Narrow Range Ethoxilates") oder eine breite Homologenverteilung des Ethylenoxides ("Broad Range Ethoxylates") aufweisen. Beispiele von kommerziell erhältlichen nichtionischen Tensiden dieses Types sind Teritol™ 15-S-9 (Kondensationsprodukt eines C11-C15 linearen sekundären Alkohols mit 9 mol Ethylenoxid), Tergitol™ 24-L-NMW (Kondensationsprodukt eines C12-C14-linearen primären Alkohols mit 6 mol Ethylenoxid mit enger Molgewichtsverteilung). Ebenfalls unter diese Produktklasse fallen die Genapol™-Marken der Clariant GmbH.

Darüberhinaus kommen erfindungsgemäß auch andere bekannte Typen von nichtionischen Tensiden in Frage, wie Polyethylen-, Polypropylen- und Polybutylenoxidaddukte von Alkylphenolen mit 6 bis 12 C-Atomen in der Alkylkette, Additionsprodukte von Ethylenoxid mit einer hydrophoben Base, gebildet aus der Kondensation von Propylenoxid mit Propylenglykol oder Additionsprodukte von Ethylenoxid mit einem Reaktionsprodukt von Propylenoxid und Ethylendiamin.

Anstelle oder zusätzlich zu den nichtionischen Tensiden können die erfindungsgemäßen Mischungen neben den Fettsäurepolyhydroxyamiden auch anionische Tenside enthalten.

Als anionische Tenside kommen in Betracht vor allem Alkylsulfate, -sulfonate, -carboxylate, -phosphate und Mischungen aus den genannten Verbindungen. Im folgenden sollen einige der in Frage kommenden Typen von anionischen Tensiden näher beschrieben werden.

### Alkylethersulfonate

Alkylethersulfonate stellen lineare Ester von C₈-C₂₀-Carboxylsäuren (d.h. Fettsäuren) dar, die durch SO₃ sulfoniert werden, wie in "The Journal of the American Oil Chemists Society", 52 (1975), pp. 323-329 beschrieben. Geeignete Ausgangsmaterialien sind natürliche Fettderivate, wie z.B. Talg- oder Palmölfettsäure.

### Alkylsulfate

Alkylsulfate sind wasserlösliche Salze oder Säuren der Formel ROSO₃M, worin R bevorzugt einen C₁₀-C₂₄-Kohlenwasserstoffrest, bevorzugt einen Alkyl- oder Hydroxyalkylrest mit 10 bis 20 C-Atomen, besonders bevorzugt einen C₁₂-C₁₈-Alkyl- oder Hydroxyalkylrest darstellt. M ist Wasserstoff oder ein Kation, z.B. ein Alkalimetallkation (z.B. Natrium, Kalium, Lithium) oder Ammonium oder substituiertes Ammonium, z.B. ein Methyl-, Dimethyl- und Trimethylammoniumkation oder ein quaternäres Ammoniumkation, wie Tetramethylammonium- und Dimethylpiperidiniumkation und quatäre Ammoniumkationen, abgeleitet von Alkylaminen wie Ethylamin, Diethylamin, Triethylamin und deren Mischungen. Alkylketten mit C₁₂-C₁₆ sind dabei bevorzugt für niedrige Waschtemperaturen (z.B. unter ca. 50°C) und Alkylketten mit C₁₆-C₁₈ bevorzugt für höhere Waschtemperaturen (z.B. oberhalb ca. 50°C).

### Alkylethersulfate

Die Alkylethersulfate sind wasserlösliche Salze oder Säuren der Formel RO(A)ₘSO₃M, worin R einen unsubstituierten C₁₀-C₂₄-Alkyl- oder Hydroxyalkylrest mit 10 bis 24 C-Atomen, bevorzugt einen C₁₂-C₂₀-Alkyl- oder Hydroxyalkylrest, besonders bevorzugt einen C₁₂-C₁₈-Alkyl- oder Hydroxyalkylrest darstellt. A ist eine Ethoxy- oder Propoxyeinheit, m ist eine Zahl von größer als 0, typischerweise zwischen ca. 0,5 und ca. 6, besonders bevorzugt zwischen ca. 0,5 und ca. 3 und M ist ein Wasserstoffatom oder ein Kation wie z.B. ein Metallkation (z.B. Natrium, Kalium, Lithium, Calcium, Magnesium, etc.), Ammonium oder ein substituiertes Ammoniumkation. Beispiele für substituierte Ammoniumkationen sind Methyl-, Dimethyl-, Trimethylammonium- und quaternäre Ammoniumkationen wie Tetramethylammonium und Dimethylpiperidiniumkationen, sowie solche, die von Alkylaminen, wie Ethylamin, Diethylamin, Triethylamin, Mischungen davon und ähnliche, abgeleitet sind. Als Beispiele seien genannt C₁₂-C₁₈-Alkyl-polyethoxylat-(1,0)-sulfat, C₁₂-C₁₈-Alkyl-polyethoxylat (2,25)sulfat, C₁₂-C₁₈-Alkyl-polyethoxylat (3,0)sulfat, C₁₂-C₁₈-Alkyl-polyethoxylat (4,0)sulfat, wobei das Kation Natrium oder Kalium ist.

### Alkylbenzolsulfonate

Ein weiteres geeignetes anionisches Tensid, das erfindungsgemäß eingesetzt werden kann, ist Alkylbenzolsulfonat. Die Alkylgruppe kann dabei entweder gesättigt oder ungesättigt, verzweigt oder linear und gegebenenfalls mit einer Hydroxylgruppe substituiert sein.
Die bevorzugten Alkylbenzolsulfonate enthalten lineare Alkylketten mit 9 bis 25 Kohlenstoffatomen, bevorzugt 10 bis 13 Kohlenstoffatomen, das Kation ist Natrium, Kalium, Ammonium, Mono-, Di- oder Triethanolammonium, Calcium oder Magnesium und Mischungen davon. Für milde Tensidsysteme ist Magnesium als Kation bevorzugt, für Standardwaschanwendungen dagegen Natrium.

### Sekundäre Alkansulfonate

In sekundären Alkansulfonaten kann die Alkylgruppe entweder gesättigt oder ungesättigt, verzweigt oder linear und gegebenenfalls mit einer Hydroxylgruppe substituiert sein. Die Sulfogruppe ist statistisch über die gesamte C-Kette verteilt, wobei die primären Methylgruppen am Kettenanfang und Kettenende keine Sulfonatgruppen tragen. Die bevorzugten sekundären Alkansulfonate enthalten lineare Alkylketten mit 9 bis 25 Kohlenstoffatomen, bevorzugt von 10 bis 20 Kohlenstoffatomen und besonders bevorzugt 13 bis 17 Kohlenstoffatome. Das Kation ist Natrium, Kalium, Ammonium, Mono-, Di- oder Triethanolammonium, Calcium oder Magnesium und Mischungen davon. Natrium als Kation ist bevorzugt.

### Seifen

Weitere bevorzugte Tenside sind Carboxylate, z.B. Fettsäureseifen und vergleichbare Tenside. Die Seifen können gesättigt oder ungesättigt sein und können verschiedene Substituenten, wie Hydroxylgruppen oder Alpha-Sulfonatgruppen enthalten. Bevorzugt sind lineare gesättigte oder ungesättigte Kohlenwasserstoffreste als hydrophobe Komponente in den Seifen. Üblicherweise enthalten die hydrophoben Komponenten 6 bis 30 Kohlenstoffatome, bevorzugt 10 bis 18 Kohlenstoffatome. Das Kation (M) der Carboxylattenside kann ein Alkalimetall, z.B. Natrium oder Kalium, ein Erdalkalimetall, z.B. Calcium oder Magnesium, Ammonium oder substituiertes Ammonium einschließlich Mono-, Di- und Triethanolammonium sein. Mischungen der Kationen können dabei von Vorteil sein.

Andere geeignete anionische Tenside sind C₈-C₂₄-Olefinsulfonate, sulfonierte Polycarboxylsäuren, Alkylglycerinsulfate, Fettacylglycerinsulfate, Oleylglycerinsulfate, Alkylphenolethersulfate, primäre Paraffinsulfonate, Alkylphosphate, Alkyletherphosphate, Isethionate, wie Acylisethionate, N-Acyltauride, Alkylsuccinamate, Sulfosuccinate, Monoester der Sulfosuccinate (besonders gesättigte und ungesättigte C₁₂-C₁₈-Monoester) und Diester der Sulfosuccinate (besonders gesättigte und ungesättigte C₁₂-C₁₈-Diester), Acylsarcosinate, Sulfate von Alkylpolysacchariden wie Sulfate von Alkylolglycosiden, verzweigte primäre Alkylsulfate und Alkylpolyethoxycarboxylate der Formel RO(CH₂CH₂)ₖCH₂COOM worin R C₈-C₂₂-Alkyl, k eine Zahl von 0 bis 10 und M ein lösliches Salz bildendes Kation ist.

Das Gewichtsverhältnis von Fettsäurepolyhydroxyamiden der Formel 1 zu den anderen nichtionischen Tensiden beträgt im allgemeinen 90:10 bis 10:90, bevorzugt 90:10 bis 30:70, insbesondere 80:20 bis 50:50 % und das Gewichtsverhältnis von Fettsäurepolyhydroxyamiden zu anionischen Tensiden beträgt ungefähr 99:1 bis 1:99, bevorzugt 90:10 bis 10:90, insbesondere 85:15 bis 40:60. Bei Verwendung sowohl von nichtionischen als auch anionischen Tensiden kann das Mischungsverhältnis von Fettsäurepolyhydroxyamid zur Summe von nichtionischen und anionischen Tensiden ungefähr 99:1 bis 1:99 betragen. Das Gewichtsverhältnis der nichtionischen und anionischen Tenside untereinander ist nicht kritisch und kann beliebige Zahlenwerte annehmen.

Durch die Kombination der Fettsäurepolyhydroxyamide in den erfindungsgemäßen Tensidmischungen mit anderen nichtionischen und/oder mit anionischen Tensiden erhält man eine verbesserte Löslichkeit der Fettsäurepolyhydroxyamide in Wasser im Vergleich zur alleinigen Verwendung dieser Tensidgruppe.

Die Herstellung der erfindungsgemäßen Tensidmischungen erfolgt in folgender Weise. Festes bis hochviskoses Fettsäurepolyhydroxyamid wird auf Temperaturen von 40 °C bis 130 °C, bevorzugt 50 °C bis 100 °C erwärmt, ein weiteres oder mehrere nichtionische Tenside und/oder ein oder mehrere anionische Tenside werden zugegeben und bei diesen Temperaturen durch Verkneten im Zeitraum von 0.5 Minuten bis 180 Minuten, bevorzugt 1 bis 30 Minuten innig vermischt. Die erhaltenen pastösen Mischungen verfestigen sich bei Raumtemperatur zu festen bis klebrig festen Blöcken, die in einem weiteren Verfahrensschritt durch Zugabe von bei der Herstellung von Wasch- und Reinigungsmitteln üblichen Zusatzstoffen wie beispielsweise Builder, Trägermaterialien, Salze und Stellmittel, Tenside, Bleichmittel, optische Aufheller, Vergrauungsinhibitoren, Bleichaktivatoren, Lösungsvermittler, Sprengmittel, Entschäumer und Enzymen zu Granulaten weiterverarbeitet werden können.

Übliche Builder sind Schichtsilikate, beispielsweise SKS6, Disilikate, Natriumaluminiumsilikate (Zeolithe), Phosphate, Phosphonate, Ethylendiamintetraessigsäure, Nitrilotriacetat, Zitronensäure und/oder Polycarboxylate.

Als Salze bzw. Stellmittel kommen beispielsweise Natriumsulfat, Natriumcarbonat oder Natriumsilikat in Betracht.
Weitere Zusatzstoffe können Natriumborat, Stärke, Saccharose, Polydextrose, Stilbenverbindungen, Toluolsulfonat, Cumolsulfonat, Seifen, Silicone, Lipasen und Proteasen sein.
Als Bleichaktivatoren kommen aktivierte Carbonsäureester, Carbonsäureanhydride, Lactone, Acylate, Carbonsäureamide, Acyllactame, acylierte Harnstoffe und Oxamide, daneben insbesondere aber auch Nitrile und Nitrilquats und Mischungen daraus, beispielsweise Tetraacetylethylendiamin (TAED), Tetraacetylglukoluril (TAGU), Diacetyldioxohexahydrotriazin (DADHT), Acyloxibenzolsulfonate, wie Nonanoyloxibenzolsulfonat-Natrium (NOBS) oder Benzoyloxibenzosulfonat (BOBS) und acylierte Zucker, wie Pentaacetylglucose (PAG) zum Einsatz.

Geeignete Trägermaterialien sind Cellulose und Cellulosederivate, beispielsweise Carboxymethylcellulose, Methylcellulose, Hydroxyethylcellulose, Polyacrylate, Copolymere der Acryl- und Maleinsäure, Talgfettoxethylat, Polyvinylpropyliden, Polyethylenglykole, Fettsäuren, Zeolithe, Bentonite, Alkalisulfate, insbesondere Na₂SO₄, Alkalicarbonate, Alkalihydrogencarbonate, Kieselsäuren, Alkalisilikate, Alkalialumosilikate in amorpher oder kristalliner Form und Alkalicitrate.

Weiter geeignete Zusätze sind anionische und nichtionische Tenside, die die Konsistenz und Härte der Granulate, sowie die homogene Verteilung der Komponenten günstig beeinflussen. Bevorzugte anionische Tenside hierbei sind Alkalisalze, Ammoniumsalze, Aminsalze und Salze von Aminoalkoholen folgender Verbindungen: Alkylsulfate, Alkylethersulfate, Alkylamid-sulfate und -ethersulfate, Alkylarylpolyethersulfate, Monoglyceridsulfate, Alkylsulfonate, Alkylamidsulfonate, Alkylarylsulfonate, α-Olefinsulfonate, Alkylsulfosuccinate, Alkyläthersulfosuccinate, Alkylamidsulfosuccinamate, Alkylsulfoacetate, Alkylpolyglycerin-carboxylate, Alkylphosphate, Alkylätherphosphate, Alkylsarcosinate, Alkylpolypeptidate, Alkylamidopolypeptidate, Alkylethionate, Alkyltaurate, Alkypolyglykolethercarbonsäuren oder Fettsäuren, wie Oleinsäure, Ricinoleinsäure, Palmitinsäure, Stearinsäure, Kopraölsäuresalz oder hydrierte Kopraölsäuresalze. Der Alkylrest all dieser Verbindungen enthält normalerweise 8 - 32, vorzugsweise 8-22 C-Atome.

Als nichtionische Tenside werden polyethoxylierte, polypropoxylierte oder polyglycerinierte Ether von Fettalkoholen, polyethoxylierte, polypropoxylierte oder polyglycerinierte Fettsäureester, polyethyloxylierte Ester von Fettsäuren und von Sorbit, polyethoxilierte oder polyglycerinierte Fettamide bevorzugt.
Daneben sind Zusätze möglich, die das Bleichvermögen beeinflussen, wie Komplexbildner, Polycarboxylate und Eisen- bzw. Mangan-haltige Metallkomplexe, wie in EP-A-0 458 397 und EP-A-0 458 398 beschrieben.
Weitere Zusätze sind Stoffe, die in der Waschlauge mit der aus dem Aktivator freigesetzten Peroxicarbonsäure unter Bildung reaktiver Zwischenstufen, wie Dioxiranen oder Oxaziridinen, reagieren und auf diese Weise die Reaktivität erhöhen können. Entsprechende Verbindungen sind Ketone und Sulfonimine gemäß US-A-3 822 114 und EP-A- 0 446 982.

Die erfindungsgemäßen Mischungen können durch folgende Verfahrensschritte in Granulate überführt werden:
a) Vermischen eines Compounds, enthaltend Fettsäurepolyhydroxyamid und weitere nichtionische und/oder anionische Tenside mit einem oder mehreren Zusatzstoffen in einem Mischaggregat (z. B. Pflugscharmischer)
b) Zerkleinern dieser Agglomerate auf die gewünschte Korngröße, mit Hilfe von Mühlen, Zahnscheibenwalzen und/oder Passiersieben
c) Absieben von Feinanteil und Grobgut.

Während der Grobanteil direkt einer erneuten Zerkleinerung zugeführt wird, wird der Feinanteil der Kompaktierstufe zugesetzt. Die Korngröße des Produktes liegt im allgemeinen im Bereich von 100 - 2000 µm. Das Schüttgewicht der erfindungsgemäßen Granulate liegt oberhalb 500 kg/m³, vorzugsweise oberhalb 600 kg/m³.

Die auf diese Weise erhaltenen Granulate sind direkt zum Einsatz in Wasch- und Reinigungsmitteln geeignet. In einer besonders bevorzugten Verwendungsform können sie jedoch mit einer Coatinghülle versehen werden.

Hierzu wird das Granulat in einem zusätzlichen Schrift mit einer fllmbildenden Substanz umhüllt, wodurch die Produkteigenschaften erheblich beeinflußt werden können.

Als Coatingmittel geeignet sind alle filmbildenden Substanzen, wie Wachse, Silikone, Fettsäuren, Seifen, anionische Tenside, nichtionische Tenside, kationische Tenside, sowie anionische und kationische Polymere, z. B. Polyacrylsäure.

Bevorzugt werden Coatingsubstanzen mit einem Schmelzpunkt von 30 - 100 °C verwendet. Beispiele hierfür sind in EP-A-0 835 926 beschrieben.

Durch Verwendung dieser Coatingmaterialien kann das Auflöseverhalten verzögert werden, um auf diese Weise Wechselwirkungen zwischen dem Bleichaktivator und dem Enzymsystem zu Beginn des Waschprozesses zu unterbinden. Außerdem kann durch geeignetes Coating der Staubgehalt reduziert und die Abriebfestigkeit erhöht sowie die Lagerstabilität weiter verbessert werden.

Das Aufbringen der Coatingmaterialien erfolgt in der Regel durch Aufsprühen der geschmolzenen oder in einem Lösemittel gelösten Coatingmaterialien.

Die erfindungsgemäßen Granulate sind ideal zum Einsatz in Vollwaschmitteln, Fleckensalzen, Maschinengeschirrspülmitteln, pulverförmigen Allzweckreinigern und

Nachfolgende Beispiele sollen die Erfindung näher erläutern ohne sie darauf einzuschränken.

### Beispiel 1

500 g C12/C14-Fettsäure-N-methylglucamid wurden in 500 g Genagen CA 050, das auf 50 °C erwärmt war, eingetragen und das Gemisch bei dieser Temperatur im Zeitraum von 30 Minuten verknetet. Das so erhaltene Gemisch kann anschließend zu Extrudaten verarbeitet werden.

### Beispiel 2

Eine Mischung aus 630 g C12/C14-Fettsäure-N-methylglucamid und 270 g Genagen CA 030 wurde auf 80 °C erwärmt. Anschließend wurden 100 g Tensopol USP 94 zugesetzt und bei 65 °C innerhalb von 60 Minuten zu einer homogenen Mischung verknetet. Diese feste Mischung wurde mit 770 g Soda zu einer granulatförmigen Mischung vermahlen.

### Beispiel 3

Eine Mischung aus 640 g C12/C14-Fettsäure-N-methylglucamid und 160 g Genagen CA 050 wurden auf 45 °C erwärmt und unter Zugabe von 200 g Hostapon SCID zu einer homogenen Mischung innerhalb von 10 Minuten geknetet. Dieser Mischung wurden dann 42 g einer Mischung aus Zitronensäure und NaHCO₃ im molaren Verhältnis 1:1 zugegeben und weitere 15 Minuten verknetet. Das erhaltene, bei Raumtemperatur feste Gemisch wurde mit 750 g Zeolith A vermahlen und auf Raumtemperatur abgekühlt.

### Beispiel 4

700 g einer Mischung aus C16/C18-Fettsäure-N-methylglucamid und Genagen CA 050 im Gewichtsverhältnis 70:30 wurden auf 50 °C erwärmt und 300 g Tensopol USP 94 zugesetzt. Die Mischung wurde bei 50 °C 15 Minuten lang geknetet und auf Raumtemperatur abgekühlt. Die Mischung wurde anschließend mit 1000 g SKS 6 (Schichtkieselsäure) gemahlen.

Zur Bestimmung der Löslichkeit wurden die beschriebenen Tensidmischungen auf eine Korngröße von 400 µg vermahlen und jeweils 1 g davon bei 10 °C in Wasser aufgelöst (Angaben in Gew.-% bezogen auf das Ausgangsgewicht). Nach jeweils 5 Minuten wurde der Anteil bestimmt, der sich aufgelöst hatte. Auf diese Weise wurden bei den Mischungen gemäß der Beispiele 1 bis 4 folgende Löslichkeiten gemessen:
Beispiel 1: 53 % Beispiel 3: 73 %
Beispiel 2: 47 % Beispiel 4: 65 %

Zusätzlich wurden gemäß der Verfahrensweise nach Beispiel 1 noch die in der folgenden Tabelle aufgeführten festen Mischungen hergestellt und deren Löslichkeit bestimmt, wie angegeben:

| Fettsäurepolyhydroxyamid | nichtionisches Tensid | anionisches Tensid | Lösungsmittel | Löslichkeit |
|---|---|---|---|---|
| GA1 90% | | | 10% PG | 1% |
| GA1 80% | | | 20% PEG400 | 3% |
| GA1 70% | 30% CA050 | | | 19% |
| GA1 70% | 30% LA050 | | | 16% |
| GA1 76,5% | | 15% LAS | 8,5% PG | 13% |
| GA1 63% | | 30% Arkopon T | 7% PG | 31% |
| GA1 65% | 20% CA050 | 15% LAS | | 60% |
| GA1 63% | 27% CA030 | 10% Tensopol USP 94 | | 47% |
| GA1 63% | 27% PA100 | 10%Tensopol USP 94 | | 11% |
| GA1 63% | 27% OA050 | 10% Tensopol USP 94 | | 39% |
| GA1 64% | 16% CA050 | 20% Rewopol SBF 12 | | 43% |
| GA1 64% | 16% CA050 | 20% Hostapur SAS 93 | | 54% |
| GA1 64% | 16% CA050 | 20% Tensopol USP 94 | | 69% |
| GA1 48% | 12% CA050 | 40%Tensopol USP 94 | | 99% |
| GA1 48% | 32% CA050 | 20%Tensopol USP 94 | | 99% |
| GA2 100% | | | | 0% |
| GA2 49% | 21% LA050 | 30%Tensopol USP 94 | | 42% |
| GA2 49% | 10,5% CA050 | | 10,5% PEG4000 | 49% |
| GA2 28 % | 12 % CA050 | 60 %Tensopol USP 94 | | 99 % |
| GA2 35 % | 15 % C 050 | 50 %Tensopol USP 94 | | 85 % |

Die benutzten Tenside haben folgende Konstitution:
- PG: Propylenglykol
- PEG: Polyethylenglykol
- GA1: C₁₂/C₁₄-Fettsäure-N-methylglucamid
- GA2: C₁₆/C₁₈-Fettsäure-N-methylglucamid
- CA030: Cocosfettsäureamid + 4 EO
- CA050: Cocosfettsäureamid + 6 EO
- LA050: linearer C12/14-Fettalkohol + 5 EO
- OA050: Oleylamid + 6 EO
- PA100: Palmfettsäureamid + 11 EO
- ®Rewopol SBF 12: Sulfosuccinat
- ®Hostapur SAS93: sec. Alkansulfonat
- ®Hostapon SCID: Cocosfettsäureisethionat
- ®Arkopon T: Ölsäuretaurid
- ®Tensopol USP 94: C₁₂/C₁₆-Fettalkoholsulfat

## Patentansprüche

1. Feste Tensidmischungen, bestehend im wesentlichen aus einem oder mehreren Fettsäurepolyhydroxyamiden der Formel 1
RCONR¹Z (1)
worin R C₇-C₃₁-Alkyl oder C₇-C₃₁-Alkenyl, Z eine Polyhydroxykohlenwasserstoffgruppe mit mindestens zwei Hydroxylgruppen, die auch alkoxyliert sein können, und R¹ C₁-C₈-Alkyl, eine Gruppe der Formeln -(CH₂)ₓNR²R³ oder R⁴O(CH₂)ₙ-, R² und R³ C₁-C₄-Alkyl oder C₂-C₄-Hydroxyalkyl, R⁴ C₁-C₄-Alkyl und x eine Zahl von 1 bis 10 und n eine Zahl von 2 bis 4 bedeuten, einem oder mehreren anderen nichtionischen Tensiden und/oder einem oder mehreren anderen anionischen Tensiden.

2. Feste Tensidmischungen nach Anspruch 1, dadurch gekennzeichnet, daß sie Fettsäurepolyhydroxyamide der Formel 1 und andere nichtionische Tenside im Gewichtsverhältnis 90:10 bis 10:90 enthalten.

3. Feste Tensidmischungen nach Anspruch 1, dadurch gekennzeichnet, daß sie Fettsäurepolyhydroxyamide der Formel 1 und anionische Tenside im Gewichtsverhältnis 99:1 bis 1:99 enthalten.

4. Feste Tensidmischungen nach Anspruch 1, dadurch gekennzeichnet, daß sie als Fettsäurepolyhydroxyamide der Formel 1 C₈-C₂₂-Acyl-N-methylglucamide enthalten.

5. Feste Tensidmischungen nach Anspruch 1, dadurch gekennzeichnet, daß sie als nichtionische Tenside Fettsäureamide und/oder Fettalkoholoxethylate enthalten.

6. Feste Tensidmischungen nach Anspruch 1, dadurch gekennzeichnet, daß sie als anionische Tenside Alkylethersulfonate, Alkylsulfate, Alkylethersulfate, Alkylbenzolsulfonate, sek. Alkansulfonate und/oder Seifen enthalten.

7. Feste Tensidmischungen, bestehend im wesentlichen aus einem C₈-C₂₂-Acyl-N-methylglucamid, einem Fettsäureamid und einem Alkylbenzolsulfonat und/oder Alkylethersulfat.

8. Feste Tensidmischungen nach Anspruch 1, dadurch gekennzeichnet, daß sie in Form von Granulaten vorliegen.
